# EUROPÄISCHE PATENTSCHRIFT

(11) **EP 1 714 006 B1**
(45) Veröffentlichungstag und Bekanntmachung des Hinweises auf die Patenterteilung: **15.01.2014**
(21) Anmeldenummer: 05714933.8
(22) Anmeldetag: 04.02.2005
(51) Int. Cl.: F01D 5/26, F01D 11/00, F01D 9/04, F01D 5/22

(54) **DÄMPFUNGSANORDNUNG FÜR LEITSCHAUFELN**
DAMPING ARRANGEMENT FOR GUIDE VANES
SYSTEME AMORTISSEUR POUR AUBES DIRECTRICES

(30) Priorität: 11.02.2004 DE 102004006706
(43) Veröffentlichungstag der Anmeldung: 25.10.2006
(73) Patentinhaber: MTU Aero Engines AG, 80995 München (DE)
(72) Erfinder: BUTZ, Carsten, 81377 München (DE); HUMHAUSER, Werner, 85368 Moosburg (DE); WACKERS, Patrick, 85589 Baldham (DE); WASCHKA, Walter, 82178 Puchheim (DE); WIRTH, Moritz, 81735 München (DE)
(86) Internationale Anmeldenummer: PCT/DE2005/000182
(87) Internationale Veröffentlichungsnummer: WO 2005/078242

(56) Entgegenhaltungen:
- EP-A- 1 441 108
- US-A- 3 326 523
- US-A- 4 285 633
- PATENT ABSTRACTS OF JAPAN Bd. 1999, Nr. 05, 31. Mai 1999 (1999-05-31) -& JP 11 050807 A (MITSUBISHI HEAVY IND LTD), 23. Februar 1999 (1999-02-23)

## Beschreibung

Die Erfindung betrifft eine Dämpfungsanordnung für Leitschaufeln, insbesondere für Leitschaufeln einer Gasturbine bzw. eines Flugtriebwerks, gemäß dem Oberbegriff des Patentanspruchs 1.

Gasturbinen bestehen aus mehreren Baugruppen, so zum Beispiel unter anderem aus einem Lüfter (Fan), einer Brennkammer, vorzugsweise mehreren Verdichtern sowie mehreren Turbinen. Bei den vorzugsweise mehreren Turbinen handelt es sich insbesondere um eine Hochdruckturbine sowie eine Niederdruckturbine, bei den mehreren Verdichtern insbesondere um einen Hochdruckverdichter sowie einen Niederdruckverdichter. In einer Turbine sowie einem Verdichter einer Gasturbine sind in axialer Richtung bzw. in Durchströmungsrichtung der Gasturbine hintereinander mehrere Leitschaufelkränze positioniert, wobei jeder Leitschaufelkranz mehrere, über den Umfang verteilt angeordnete Leitschaufeln aufweist. Zwischen jeweils zwei benachbarten Leitschaufelkränzen ist jeweils ein Laufschaufelkranz positioniert, der mehrere Laufschaufeln aufweist. Die Laufschaufeln sind einem Rotor zugeordnet und rotieren zusammen mit dem Rotor gegenüber einem feststehenden Gehäuse sowie den ebenfalls feststehend ausgebildeten Leitschaufeln der Leitschaufelkränze.

Insbesondere die Leitschaufeln von Verdichtern einer Gasturbine unterliegen während des Betriebs derselben stark belastenden Schwingungen, sodass die Leitschaufeln zur Vermeidung von Beschädigungen derselben gedämpft werden müssen. Aus dem Stand der Technik ist es bereits bekannt, die Dämpfung von Leitschaufeln am Innendeckband derselben vorzunehmen, indem in einem Hohlraum zwischen dem Innendeckband der Leitschaufeln und einem Dichtungsträger ein Federelement angeordnet wird. Nach dem Stand der Technik kommen dabei C-förmige Federn zum Einsatz, die eine relativ große radiale Bauhöhe aufweisen. Dadurch erhöht sich die radiale Abmessung der Gasturbine. Weiterhin, ist die Herstellung der aus dem Stand der Technik bekannten Federelemente vergleichsweise aufwendig, und durch die bei der Herstellung derselben erforderlichen Biegevorgänge sind dieselben auch toleranzbehaftet. Dies ist insgesamt von Nachteil.

Das Dokument EP 1 441 108 A2 betrifft eine Dämpfungsanordnung für Leitschaufeln mit einem als Blattfeder mit Schlitzen ausgebildeten Federelement. Das Federelement weist einen mehrfach unterschiedlich gekrümmten bzw. gebogenen Querschnitt auf, der zu einem relativ großen radialen Platzbedarf führt und nur mit einem erheblichen Fertigungsaufwand, z.B. durch Rollen oder Pressen, sowie mit erheblichen Formtoleranzen herstellbar ist. Die Anordnung der Schlitze im Blattfederinneren mit in Umfangsrichtung nicht unterbrochenen Blattfederrändern führt zu einer begrenzten Anpassungsfähigkeit an benachbarte Bauteiloberflächen, z.B. der Innendeckbänder der Leitschaufeln.

Hiervon ausgehend liegt der vorliegenden Erfindung das Problem zu Grunde, eine fertigungstechnisch einfache und funktional präzise Dänpfungsanordnung für Leitschaufeln, insbesondere für Leitschaufeln einer Gasturbine bzw. eines Flugtriebwerks, zu schaffen.

Dieses Problem wird durch eine Dämpfungsanordnung gemäß Patentanspruch 1 gelöst. Erfindungsgemäß ist das oder jedes Federelement als spezielle Blattfeder ausgebildet, wobei das oder jedes als Blattfeder ausgebildete Federelement eine besonders geringe radiale Erstreckung aufweist. Jedes Federelement weist mehrere durch sich paarweise von gegenüberliegenden Seiten her in das Federelement hinein erstreckende und einen inneren Verbindungssteg belassende Schlitze voneinander funktional getrennte Blattfederabschnitte auf und bildet im ausgebauten und damit antspannzen Zustand ein einfaches, ebenes Blechteil.

Die Blattfedern werden zwischen dem Innendeckband der Leitschaufeln und dem oder jedem Dichtungsträger eingespannt. Hierdurch ergibt sich eine deutliche Reduzierung des radialen Bauraums der zur Dämpfung benötigt wird und damit eine deutliche Reduzierung der radialen Abnassungen der Gasturbine. Derartige als Blattfedern ausgebildete Federelemente sind kostengünstig herstellbar und weniger toleranzbehaftet als die nach dem Stand der Technik zur Dämpfung verwendeten C-förmigen bzw. anderweitig gekrümmten Federelenente.

Vorzugsweise ist das oder jedes als Blattfeder ausgebildete Federelement zwischen dem Innendeckband der Leitschaufeln und dem oder jedem Dichtungstrager eingespannt, wobei die Blattfeder mit einem mittleren Auflagebereich an dem oder jedem Dichtungsträger und mit zwei seitlichen Auflagebereichen an den Innendeckband der Leitschaufeln anliegt. Auch ist es möglich, dass die Blattfeder mit dem mittleren Auflagebereich an dem Innendeckband der Leitschaufeln und mit den zwei seitlichen Auflagebereichen an dem oder jedem Dichtungsträger anliegt.

Nach einer vorteilhaften Weiterbildung der Erfindung sind die Blattfederabschnitte so bemessen, dass jedem Innendeckband einer jeden Leitschaufel jeweils ein derartiger Blattfederabschnitt zugeordnet ist und an demselben anliegt.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1: eine Dämpfungsanordnung für Leitschaufeln einer Gasturbine, nämlich eines Flugtriebwerks, nach dem Stand der Technik;
- Fig. 2: eine Dämpfungsanordnung für Leitschaufeln einer Gasturbine, nämlich eines Flugtriebwerks, im Sinne der hier vorliegenden Erfindung in einer Explosionsdarstellung; und
- Fig. 3: einen Ausschnitt aus der Dämpfungsanordnung der Fig. 2 im Bereich des Innendeckbands einer Leitschaufel in zusammengebautem Zustand.

Fig. 1 zeigt einen Ausschnitt aus einem Verdichter 10 einer Gasturbine 11 im Bereich von zwei Leitschaufelkränzen 12 sowie drei Laufschaufelkränzen 13. In axialer Richtung bzw. in Durchströmungsrichtung (Pfeil 14) sind wechselweise Leitschaufelkränze 12 und Laufschaufelkränze 13 angeordnet.

Jeder der Leitschaufel.kränze 12 wird aus mehreren in Umfangsrichtung voneinander beabstandeten Leitschaufeln 15 gebildet. Die Leitschaufeln 15 der Leitschaufelkränze 12 sind mit einem radial außenliegenden Ende 16 an einem Gehäuse 17 des Verdichters 10 befestigt. An einem radial innenliegenden Ende 18 bilden die Leitschaufeln 17 der Leitschaufelkränze 12 ein Innendeckband 19. An den Innendeckbändern 19 der Leitschaufeln 15 ist mindestens ein Dichtungsträger 20 für Dichtungselemente 21 befestigt. Die Dichtungselemente 21 sind als Wabendichtungen ausgebildet, die mit Rotorscheiben 22 zugeordneten Dichtfins 23 zusammenwirken.

Wie Fig. 1 entnommen werden kann, ist es aus dem Stand der Technik bereits bekannt, die Leitschaufeln 15 der Leitschaufelkränze 12 an den Innendeckbändern 19 dadurch gegenüber Schwingungsbelastungen zu dämpfen, dass in einem Hohlraum 24 zwischen den Innendeckbändern 19 der Leitschaufeln 15 und dem oder jedem Dichtungsträger 20 ein Federelement 25 positioniert ist. Nach dem Stand der Technik ist dieses Federelement 25 als C-förmige Feder ausgeführt, was eine relativ große radiale Bauhöhe im Bereich des Innendeckbands 19 bewirkt. Die radiale Bauhöhe im Bereich des Innendeckbands 19 sowie des Dichtungsträgers 20 ist in Fig. 1 durch einen Doppelpfeil 26 visualisiert. Eine derart große radiale Bauhöhe im Bereich des Innendeckbands bewirkt eine radial große Bauhöhe der gesamten Gasturbine. Dies ist von Nachteil. Weiterhin sind die aus dem Stand der Technik bekannten C-förmigen Federelemente toleranzbehaftet und damit ungenau.

Nachfolgend wird unter Bezugnahme auf Fig. 2 und 3 die erfindungsgemäße Dämpfungsanordnung in größerem Detail beschrieben, wobei Fig. 2 eine Explosionsdarstellung der Dämpfungsanordnung und Fig. 3 einen Querschnitt im Bereich des Innendeckbands einer Leitschaufel durch die erfindungsgemäße Dämpfungsanordnung zeigt.

Fig. 2 zeigt einen Ausschnitt aus einem Leitschaufelkranz 27 im Bereich von vier Leitschaufeln 28. Ein radial außenliegendes Ende 29 der Leitschaufeln 28 dient der Befestigung derselben an einem in Fig. 2 nicht dargestellten Gehäuse der Gasturbine. An einem radial innenliegenden Ende 30 der Leitschaufeln 28 bilden dieselben ein Innendeckband 31. Am Innendeckband 31 der vier Leitschaufeln 28 ist ein Dichtungsträger 32 für Dichtungselemente 33 befestigbar.

Im Sinne der hier vorliegenden Erfindung wird vorgeschlagen, zur Dämpfung der Leitschaufeln 28 im Bereich der Innendeckbänder 31 mindestens ein als Blattfeder ausgebildetes Federelement 34 zwischen dem Innendeckband 31 der Leitschaufeln 28 und dem Dichtungsträger 33 anzuordnen. Gemäß Fig. 3 ist das als Blattfeder ausgebildete Federelement 34 in einem Hohlraum 35 zwischen dem Innendeckband 31 und dem Dichtungsträger 32 positioniert. Aufgrund der geringen radialen Erstreckung des als Blattfeder ausgebildeten Federelements 34 kann auch der Hohlraum 35 mit einer geringen radialen Bauhöhe ausgeführt werden, sodass sich insgesamt die radiale Bauhöhe der Gasturbine reduziert.

Wie Fig. 3 entnommen werden kann, ist das Federelement 34 zwischen den Innendeckbändern 31 der Leitschaufeln 28 und dem Dichtungsträger 32 derart eingespannt, dass das Federelement 34 mit einem mittleren Auflagebereich 36 an dem Dichtungsträger 32 und mit zwei seitlichen Auflagebereichen 37 und 38 am Innendeckband 31 anliegt bzw. in Berührung steht. Demnach wirken zu dämpfende, durch Schwingungen hervorgerufene Kräfte im Sinne der in Fig. 3 eingezeichneten Pfeile auf das Federelement 34 ein. Es sei angemerkt, dass die Abkürzung F in Fig. 3 für Force und damit Kraft steht. Es sei an dieser Stelle darauf hingewiesen, dass das Federelement 34 auch genau anders herum zwischen den Innendeckbändern 31 der Leitschaufeln 28 und dem Dichtungsträger 32 eingespannt werden kann, derart, dass das Federelement 34 mit dem mittleren Auflagebereich 36 am Innendeckband 31 und mit den zwei seitlichen Auflagebereichen 37 und 38 an dem Dichtungsträger 32 anliegt.

Gemäß Fig. 2 verfügt das als Blattfeder ausgebildete Federelement 34 über mehrere, im gezeigten Ausführungsbeispiel über vier, Blattfederabschnitte 39, die durch Schlitze 40 voneinander getrennt sind. Im Bereich jedes Innendeckbands 31 einer jeden Leitschaufel 38 ist demnach ein derartiger Blattfederabschnitt 39 positioniert. Jede Leitschaufel 28 wird demnach im Bereich des jeweiligen Innendeckbands 31 individuell gedämpft. Wie Fig. 2 entnommen werden kann, werden die einzelnen Blattfederabschnitte 39 durch jeweils zwei Schlitze 40 voneinander getrennt, wobei sich jeder der beiden Schlitze 40 von einer unterschiedlichen Seite her in das Federelement 34 hinein erstreckt. Die von unterschiedlichen Seiten in das Federelement 34 hineinverlaufenden Schlitze 40, welche zwei benachbarte Blattfederabschnitte 39 voneinander trennen, enden mit Abstand voneinander, sodass zwischen diesen beiden Schlitzen 40 ein Verbindungssteg zwischen zwei Blattfederabschnitten 39 verbleibt.

Wie Fig. 2 und 3 entnommen werden kann, verfügt die erfindungsgemäße Dichtungsanordnung weiterhin über Sicherungselemente 41, die sich in Umfangsrichtung erstrecken und zwischen den Innendeckbändern 31 der Leitschaufeln 28 und dem Dichtungsträger 33 angeordnet sind. Die Sicherungselemente 41 sind als Sicherungsdrähte ausgebildet und verlaufen im Querschnitt seitlich neben dem oder jedem als Blattfeder ausgebildeten Federelement 34. Die Sicherungselemente 41 sind in entsprechenden Ausnehmungen 42 bzw. 43 innerhalb des Innendeckbands 31 bzw. des Dichtungsträgers 32 geführt. An einem Ende verfügt das Federelement 34 über abgewinkelte Abschnitte 44, welche als Sicherungslaschen dienen und die Sicherungselemente 41 in ihrer Position fixieren.

Im Sinne der hier vorliegenden Erfindung wird eine konstruktiv besonders vorteilhafte Dämpfungsanordnung für die Leitschaufeln einer Gasturbine bereitgestellt. Besonders vorteilhaft sind die geringe radiale Bauhöhe sowie die einfache Herstellbarkeit der Federelemente. Im ausgebauten und damit entspannten Zustand sind die Federelemente als einfaches, ebenes Blechteil ausgebildet. Es sind daher keine Biegevorgänge bei der Herstellung des oder jeden Federelements erforderlich. Die Federkräfte bzw. die Verformung des oder jedes Federelements sind unter anderem durch die Kontur des Innendeckbands der Leitschaufeln sowie durch die Kontur des oder jeden Dichtungsträgers bestimmt.

## Patentansprüche

1. Dämpfungsanordnung für Leitschaufeln, insbesondere für Leitschaufeln einer Gasturbine bzw, eines Flugtriebwerks, wobei Leitschaufeln (28) eines Leitschaufelgitters bzw. Leitschaufelkranzes (27) mit radial außenliegenden Enden (29) an einem Gehäuse befestigt sind, wobei radial innenliegende Enden (30) der Leitschaufeln (28) ein Innendeckband (31) bilden, wobei am Innendeckband (31) der Leitschaufeln (28) mindestens ein Dichtungsträger (32) befestigt ist, wobei zwischen dem Innendeckband (31) der Leitschaufeln (28) und dem oder jedem Dichtungsträger (32) mindestens ein Federelement (34) angeordnet ist, und wobei das oder jedes Federelement (34) als Blattfeder mit Schlitzen (40)ausgebildet ist,
**dadurch gekennzeichnet,**
**dass** das oder jedes als Blattfeder ausgebildete Federelement (34) mehrere durch sich paarweise von gegenüberliegenden Seiten her in das Federelement (34) hinein erstreckende und einen inneren Verbindungssteg belassende Schlitze (40) voneinander funktional getrennte Blattfederabschnitte (39) aufweist und im ausgebauten und damit entspannten Zustand ein einfaches, ebenes Blechteil bildet.

2. Dämpfungsanordnung nach Anspruch 1,
**dadurch gekennzeichnet,**
**dass** das oder jedes als Blattfeder ausgebildete Federelement (34) in einem Hohlraum (35) von geringerer radialer Höhe zwischen dem Innendeckband (31) der Leitschaufeln (28) und dem oder jedem Dichtungsträger (32) angeordnet ist.

3. Dämpfungsanordnung nach Anspruch 1 oder 2,
**dadurch gekennzeichnet,**
**dass** das oder jedes als Blattfeder ausgebildete Federelement (34) zwischen dem Innendeckband (31) der Leitschaufeln (28) und dem oder jedem Dichtungsträger (32) eingespannt ist.

4. Dämpfungsanordnung nach Anspruch 3,
**dadurch gekennzeichnet,**
**dass** das oder jedes als Blattfeder ausgebildete Federelement (34) derart zwischen dem Innendeckband (31) der Leitschaufeln (28) und dem oder jedem Dichtungsträger (32) eingespannt ist, dass dasselbe mit einem mittleren Auflagebereich (36) an dem oder jedem Dichtungsträger (32) und mit zwei seitlichen Auflagebereichen (37, 38) an dem Innendeckband (31) der Leitschaufeln (28) anliegt.

5. Dämpfungsanordnung nach Anspruch 3,
**dadurch gekennzeichnet,**
**dass** das oder jedes als Blattfeder ausgebildete Federelement (34) derart zwischen dem Innendeckband (31) der Leitschaufeln (28) und dem oder jedem Dichtungsträger (32) eingespannt ist, dass dasselbe mit einem mittleren Auflagebereich (36) an dem Innendeckband (31) der Leitschaufeln (28) und mit zwei seitlichen Auflagebereichen (37, 38) an dem oder jedem Dichtungsträger (32) anliegt.

6. Dämpfungsanordnung nach einem der Ansprüche 1 bis 5,
**dadurch gekennzeichnet,**
**dass** zwischen dem Innendeckband (31) der Leitschaufeln (28) und dem oder jedem Dichtungsträger (32) zusätzlich zu dem oder jedem Federelement (34) mindestens ein Sicherungselement (41) angeordnet ist.

7. Dämpfungsanordnung nach Anspruch 6,
**dadurch gekennzeichnet,**
**dass** das oder jedes Sicherungselement (41) in Umfangsrichtung seitlich neben dem oder jedem als Blattfeder ausgebildetem Federelement (34) verläuft.

8. Dämpfungsanordnung nach Anspruch 7,
**dadurch gekennzeichnet,**
**dass** das oder jedes Sicherungselement (41) als Sicherungsdraht ausgebildet ist.

9. Dämpfungsanordnung nach einem der Ansprüche 5 bis 8,
**dadurch gekennzeichnet,**
**dass** das oder jedes als Blattfeder ausgebildete Federelement (34) mindestens einen abgewinkelten Abschnitt (44) aufweist, der als Sicherungslasche für ein Sicherungselement (41) dient.

10. Dämpfungsanordnung nach einem der Ansprüche 1 bis 9,
**dadurch gekennzeichnet,**
**dass** das oder jedes als Blattfeder ausgebildete Federelement (34) eine geringe radiale Erstreckung aufweist.

11. Dämpfungsanordnung nach einem der Ansprüche 1 bis 10,
**dadurch gekennzeichnet,**
**dass** die Blattfederabschnitte (39) so bemessen sind, dass jedem Innendeckband (31) einer jeden Leitschaufel (28) jeweils ein derartiger Blattfederabschnitt (39) zugeordnet ist.

## Claims

1. A damping arrangement for guide vanes, in particular for guide vanes of a gas turbine or an aircraft engine, wherein guide vanes (28) of a guide-vane array or guide-vane ring (27) are secured with radially external ends (29) to a housing, wherein radially internal ends (30) of the guide vanes (28) form an inner shroud (31), wherein at least one seal carrier (32) is secured to the inner shroud (31) of the guide vanes (28), wherein at least one spring element (34) is arranged between the inner shroud (31) of the guide vanes (28) and the or each seal carrier (32), and wherein the or each spring element (34) is formed as a leaf spring with slots (40),
**characterised in that**
the or each spring element (34) that is formed as a leaf spring has a plurality of leaf-spring sections (39) that are functionally separated from each other by slots (40), extending in pairs from opposing sides into the spring element (34) and leaving an inner connecting web, and forms a simple planar sheet-metal portion in the disassembled and thus relaxed state.

2. A damping arrangement according to claim 1,
**characterised in that**
the or each spring element (34) that is formed as a leaf spring is arranged in a cavity (35) of low radial height between the inner shroud (31) of the guide vanes (28) and the or each seal carrier (32).

3. A damping arrangement according to claim 1 or 2,
**characterised in that**
the or each spring element (34) that is formed as a leaf spring is clamped in between the inner shroud (31) of the guide vanes (28) and the or each seal carrier (32).

4. A damping arrangement according to claim 3,
**characterised in that**
the or each spring element (34) that is formed as a leaf spring is clamped in between the inner shroud (31) of the guide vanes (28) and the or each seal carrier (32) in such a way that the element rests with a central bearing region (36) against the or each seal carrier (32) and with two lateral bearing regions (37, 38) against the inner shroud (31) of the guide vanes (28).

5. A damping arrangement according to claim 3,
**characterised in that**
the or each spring element (34) that is formed as a leaf spring is clamped in between the inner shroud (31) of the guide vanes (28) and the or each seal carrier (32) in such a way that the element rests with a central bearing region (36) against the inner shroud (31) of the guide vanes (28) and with two lateral bearing regions (37, 38) against the or each seal carrier (32).

6. A damping arrangement according to one of claims 1 to 5,
**characterised in that** at least one securing element (41) is arranged between the inner shroud (31) of the guide vanes (28) and the or each seal carrier (32) in addition to the or each spring element (34).

7. A damping arrangement according to claim 6,
**characterised in that**
the or each securing element (41) extends in the circumferential direction laterally next to the or each spring element (34) that is formed as a leaf spring.

8. A damping arrangement according to claim 7,
**characterised in that** the or each securing element (41) is formed as a securing wire.

9. A damping arrangement according to one of claims 5 to 8,
**characterised in that**
the or each spring element (34) that is formed as a leaf spring has at least one angular section (44) that serves as a securing lug for a securing element (41).

10. A damping arrangement according to one of claims 1 to 9,
**characterised in that**
the or each spring element (34) that is formed as a leaf spring has a small radial extent.

11. A damping arrangement according to one of claims 1 to 10,
**characterised in that** the leaf-spring sections (39) are dimensioned in such a way that such a leaf-spring section (39) is associated with each inner shroud (31) of each guide vane (28) in each case.

## Revendications

1. Ensemble amortisseur pour aubes directrices, en particulier pour aubes directrices d'une turbine à gaz ou d'un groupe motopropulseur d'avion, les aubes directrices (28) d'une grille d'aubes directrices ou d'une couronne d'aubes directrices (27) étant fixées au niveau d'un carter par des extrémités situées radialement à l'extérieur (29), des extrémités situées radialement à l'intérieur (30) des aubes directrices (28) formant une bande de recouvrement intérieure (31), au moins un support de garniture d'étanchéité (32) étant fixé au niveau de la bande de recouvrement intérieure (31) des aubes directrices (28), au moins un élément formant ressort (34) étant disposé entre la bande de recouvrement intérieure (31) des aubes directrices (28) et le ou chaque support de garniture d'étanchéité (32), l'élément ou chaque élément formant ressort (34) étant réalisé sous la forme d'un ressort à lames doté d'entailles (40),
**caractérisé en ce**
**que** l'élément ou chaque élément formant ressort (34) réalisé sous la forme d'un ressort à lames présente plusieurs segments de ressort à lames (39) séparés les uns des autres de manière fonctionnelle par des entailles (40) s'étendant par paire à l'intérieur de l'élément formant ressort (34) en partant de côtés opposés et laissant une entretoise de liaison intérieure et forme, à l'état démonté et donc détendu, une pièce de tôle simple, plane.

2. Ensemble amortisseur selon la revendication 1,
**caractérisé en ce**
**que** l'élément ou chaque élément formant ressort (34) réalisé sous la forme d'un ressort à lames est disposé dans un espace creux (35) présentant une faible hauteur radiale entre la bande de recouvrement intérieure (31) des aubes directrices (28) et le ou chaque support de garniture d'étanchéité (32).

3. Ensemble amortisseur selon la revendication 1 ou 2,
**caractérisé en ce**
**que** l'élément ou chaque élément formant ressort (34) réalisé sous la forme d'un ressort à lames est serré entre la bande de recouvrement intérieure (31) des aubes directrices (28) et le ou chaque support de garniture d'étanchéité (32).

4. Ensemble amortisseur selon la revendication 3,
**caractérisé en ce**
**que** l'élément ou chaque élément formant ressort (34) réalisé sous la forme d'un ressort à lames est serré entre la bande de recouvrement intérieure (31) des aubes directrices (28) et le ou chaque support de garniture (32) de telle manière que ledit élément formant ressort repose par une zone d'appui (36) médiane contre le ou chaque support de garniture d'étanchéité (32) et par deux zones d'appui (37, 38) latérales contre la bande de recouvrement intérieure (31) des aubes directrices (28).

5. Ensemble amortisseur selon la revendication 3,
**caractérisé en ce**
**que** l'élément ou chaque élément formant ressort (34) réalisé sous la forme d'un ressort à lames est serré entre la bande de recouvrement intérieure (31) des aubes directrices (28) et le ou chaque support de garniture d'étanchéité (32) de telle manière que ledit élément formant ressort repose par une zone d'appui (36) médiane contre la bande de recouvrement intérieure (31) des aubes directrices (28) et par deux zones d'appui (37, 38) latérales contre le ou chaque support d'étanchéité (32).

6. Ensemble amortisseur selon l'une quelconque des revendications 1 à 5,
**caractérisé en ce**
**qu'**au moins un élément de sécurité (41) est disposé entre la bande de recouvrement intérieure (31) des aubes directrices (28) et le ou chaque support de garniture d'étanchéité (32) en plus de l'élément ou chaque élément formant ressort (34).

7. Ensemble amortisseur selon la revendication 6,
**caractérisé en ce**
**que** l'élément ou chaque élément de sécurité (41) s'étend dans la direction périphérique, de manière latérale, à côté de l'élément ou chaque élément formant ressort (34) réalisé sous la forme d'un ressort à lames.

8. Ensemble amortisseur selon la revendication 7,
**caractérisé en ce**
**que** l'élément ou chaque élément de sécurité (41) est réalisé sous la forme d'un fil de sécurité.

9. Ensemble amortisseur selon l'une quelconque des revendications 5 à 8,
**caractérisé en ce**
**que** l'élément ou chaque élément formant ressort (34) réalisé sous la forme d'un ressort à lames présente au moins un segment (44) coudé, qui fait office de bride de sécurité pour un élément de sécurité (41).

10. Ensemble amortisseur selon l'une quelconque des revendications 1 à 9,
**caractérisé en ce**
**que** l'élément ou chaque élément formant ressort (34) réalisé sous la forme d'un ressort à lames présente une faible extension radiale.

11. Ensemble amortisseur selon l'une quelconque des revendications 1 à 10,
**caractérisé en ce**
**que** les segments de ressort à lames (39) présentent des dimensions telles que respectivement un segment de ressort à lames (39) de ce type est associé à chaque bande de recouvrement intérieure (31) de toute aube directrice (28).
